# EUROPÄISCHE PATENTSCHRIFT

(11) **EP 0 464 924 B1**
(45) Veröffentlichungstag und Bekanntmachung des Hinweises auf die Patenterteilung: **15.03.1995**
(21) Anmeldenummer: 91201633.4
(22) Anmeldetag: 27.06.1991
(51) Int. Cl.: H01F 38/16

(54) **Hochspannungstransformator, insbesondere für ein Röntgengerät**
High voltage transformer, particularly for an X-ray apparatus
Transformateur à haute tension, en particulier pour appareil radiographique

(30) Priorität: 06.07.1990 DE 4021585
(43) Veröffentlichungstag der Anmeldung: 08.01.1992
(73) Patentinhaber: Philips Patentverwaltung GmbH, 22335 Hamburg (DE); Philips Electronics N.V., 5621 BA Eindhoven (NL)
(72) Erfinder: Negle, Hans, W-2061 Nahe (DE); Sachsse, Alfred, W-2000 Hamburg 72 (DE); Wimmer, Martin, W-2000 Hamburg 72 (DE)
(74) Vertreter: Hartmann, Heinrich, Dipl.-Ing.

(56) Entgegenhaltungen:
- EP-A- 0 084 912
- FR-A- 1 259 104
- SOVIET INVENTIONS ILLUSTRATED DERWENT PUBLICATIONS Ltd. LONDON GB WEEK 8834, 05 OKTOBER 1988 & SU-A-1372391 (LENGD BUREVESTNIK)

## Beschreibung

Die Erfindung bezieht sich auf einen Hochspannungstransformator, insbesondere für ein Röntgengerät, mit einer Hochspannungswicklung, welche mindestens einen von einem Isoliekörper gehaltenen Wickel enthält, wobei der Wickel mit einem geringen Teil seiner Oberfläche am Isolierkörper anliegt und mit ihm verbunden ist, und wobei der überwiegende Teil der Oberfläche des Wickels mit freiem Abstand zu Wandungen des Isolierkörpers angeordnet ist.

Insbesondere für Röntgengeräte werden zur Erzeugung der benötigten Hochspannung sogenannte Konvertgeneratoren verwendet, für welche mit Frequenzen von beispielsweise 10 kHz betriebene Hochspannungstransformatoren benötigt werden. Solche Transformatoren erfordern erheblich weniger Aufwand für Material und Fertigung als 50 Hz-Transformatoren. Man strebt möglichst hohe Leistungsdichten an, um bei gegebenem Volumen höhere Dauerleistungen zu erzielen oder das Bauvolumen bei gleicher Leistung zu verkleinern. Deshalb müssen effektive Maßnahmen zur Kühlung vorgesehen werden. Erhöhte Verluste entstehen auch bei Erhöhung der Betriebsfrequenzen als Kupfer-Zusatzverluste infolge Stromverdrängung.

Bei einem durch die EP-A 84 912 bekannten Hochspannungstransformators sind Drahtwindungen der Wickelkörper direkt in Wickelkammern von Isolierkörpern eingewickelt. Solche Isolierkörper werden üblicherweise aus Gießharz hergestellt. Nahezu der gesamte Wickel ist von schlecht Wärme leitendem Material umschlossen. Infolgedessen entsteht bei hoher Verlustleistungsdichte ein Wärmestau im Wickel und im Isolierkörper, welche deshalb thermisch hoch beansprucht werden.

Ein durch die FR-A-12 59 104 bekannter Wickel ist vollständig von einem Isolierkörper eingeschlossen. Auch zwischen Drähten des Wickels sind Zwischenisolierungen vorgesehen. Deshalb kann im Wickel entstehende Wärme schlecht abgeführt werden.

Eine Anordnung der eingangs genannten Art ist durch SU-A-13 72 391 bekannt. Über den Aufbau eines dort schematisch angedeuteten Wickels ist nichts ausgesagt.

Der Erfindung liegt die Aufgabe zugrunde, eine Anordnung der eingangs genannten Art derart zu gestalten, daß die Wärme besser abgeführt werden kann, so daß eine höhere Dauerleistung ermöglicht wird.

Die Lösung gelingt dadurch, daß der Wickel frei von Haltekörpern und/oder Zwischenisolationselementen selbsttragend und formstabil gewickelt ist.

Ein erfindungsgemäß gestalteter Wickel braucht nicht allseitig von Wandungen des Isolierkörpers gehalten zu werden. Obgleich der erfindungsgemäße Wickel an kleinflächigen Aufnahmebereichen eines Isolierkörpers gehalten ist, so daß ein erheblich größerer Anteil der Oberfläche des Wickels frei für Kühlmittel wie z.B. öl zugänglich bleibt, ergibt sich eine hohe Stabilität. Da der Wickel nur wenig Isoliermaterial enthält, kann die Wärme gut abgeführt werden.

Wenn Windungen in vorgegebene Windungsräume eines Isolierkörpers direkt eingewickelt werden, entstehen wegen der erheblichen Abmessungstoleranzen der Wickelkörper unregelmäßige Wicklungsaufbauten. Dadurch werden erhebliche Streuungen der Wicklungskapazitäten verursacht. Insbesondere können aber Windungen einer Lage in eine darunterliegende Lage gedrückt werden. Dadurch kann sich die auf eine solche Windung wirkende Lagenspannung vervielfachen. Um das zu verhindern, wurden bisher Zwischenisolationsschichten zwischen den Windungslagen vorgesehen. Das wirkt sich insbesondere dann nachteilig aus, wenn relativ hohe Betriebsfrequenzen verwendet werden, bei welchen sich die sekundäre Hochspannung auf erheblich weniger Windungen verteilt. Es ergeben sich hohe Windungsspannungen zwischen zwei in einer Lage benachbarten Windungen und entsprechend auch höhere Lagespannungen zwischen den Windungen übereinanderliegender Lagen. Deshalb ist zur Erhöhung der Isolationsfestigkeit der Hochspannungswicklung vorgesehen, daß der Wickel orthozyklisch gewickelt ist.

Bei einer orthozyklischen Wicklung verlaufen die einzelnen Windungen auf dem größten Teil ihrer Länge in einer zur Wickelachse orthogonalen Ebene und werden auf einem kleinen Umfangsbereich in die Ebene der nächsten Windung geführt. Durch entsprechende Wickeltechnik wird erreicht, daß jede Windung eine genau vorbestimmte Lage einnimmt (vgl. Philips Technische Rundschau 1962, Nr. 12, Seiten 401 bis 404). Erfindungsgemäß werden orthozyklische Wickel selbsttragend unter Verwendung von eng tolerierten Einwickelwerkzeugen hergestellt, aus welchen sie beispielsweise nach einem Tränkvorgang formstabil entnommen werden können. Es ist deshalb sichergestellt, daß die Wickel auch nach der Integration in den Hochspannungstransformator einen ideal gleichmäßigen Aufbau haben. Durchschläge infolge unkontrolliert verlaufender Windungen sind vermieden. Die Wicklungskapazitäten und auch die Streuinduktivitäten sind bei den Exemplaren einer Serienfertigung praktisch gleich, so daß diese Werte im Zusammenwirken mit zur Hochspannungserzeugung verwendeten externen Kondensatoren als toleranzlose Festwerte eingerechnet werden können.

Der Wickel kann reibschlüssig auf einem Dorn eines Isolierkörpers gehalten sein. Weiterhin ist eine Befestigung durch Kleben möglich.

Bei einer bevorzugten einfachen Ausführungsart ist vorgesehen, daß die Wickel formschlüssig mit den Isolierkörpern verbunden sind. Ein geeigneter Formschluß kann durch thermische Verformung von Aufnahmenocken des Isolierkörpers erreicht werden.

Eine vorteilhafte Lösung ist dadurch gekennzeichnet, daß die formschlüssige Verbindung derart gestaltet ist, daß der überwiegende Teil der Oberfläche des Wickels mit lichtem Abstand zu benachbarten Wandungen des Isolierkörpers angeordnet ist. Der überwiegende Teil der Wickeloberfläche liegt dann frei im Kontakt mit einem Kühlmittel wie insbesondere Öl, so daß sich eine besonders wirksame Kühlung ergibt.

Ein stabiler selbsttragender Aufbau des Wickels wird dadurch erreicht, daß die Windungen des Wickels mit benachbarten Windungen verklebt sind. Beim Wickelvorgang braucht kein Kleber aufgetragen zu werden, wenn der Wickel aus Backlackdraht gewickelt wird, dessen äußere Isolierschicht aus einem bei Wärmeeinwirkung schmelzenden Kunststoff besteht, welcher mit der äußeren Isolierschicht der Nachbarwindungen "verbackt". Vorzugsweise ist vorgesehen, daß die Hochspannungswicklung mehrere Wickel umfaßt, welche von separaten gleichartigen Isolierkörpern gehalten sind. Dann braucht für die Isolation jedes Wickels nur ein entsprechender Bruchteil der gesamten Hochspannung berücksichtigt zu werden. Schmale und hohe Wickel sind hinsichtlich Isolationsfestigkelt und Wärmeabfuhr besonders günstig.

Wenn die Hochspannungswicklung aus mehreren Wickeln aufgebaut ist, können diese und die zugehörigen Isolierkörper als standardisierte Bauelemente ausgebildet sein, die für eine ganze Baureihe von Hochspannungstransformatoren geeignet sind. Die Montage von Hochspannungstransformatoren verschiedener Spannungs- und Leistungsreihen kann mit gleichartigen Bauteilen und mit wenigen Handgriffen durchgeführt werden.

Gemäß einer vorteilhaften Lösung sind auf einem Isolierkörper zwei Wickel vorgesehen. Wenn die beiden Wickel beidseitig eines Trennflansches des Isolierkörpers angeordnet sind, sind beide Wickel isolationsmäßig getrennt und brauchen nur im Hinblick auf die an jeden Wickel anliegende Spannung isoliert zu werden.

Wenn die Hochspannungswicklung aus mehreren gleichartigen Wickeln aufgebaut ist, können deren Spannungen direkt oder nach Gleichrichtung in Reihe geschaltet werden. Die erforderlichen elektrischen Verbindungen können dadurch besonders einfach hergestellt werden, daß die Isolierkörper Steckanschlußelemente zur elektrischen Verbindung mit gleichartigen benachbarten Isolierkörpern aufweisen.

Bei einer vorteilhaften Weiterbildung der Erfindung ist vorgesehen, daß die Isolierkörper radial außen angeordnete Ansätze aufweisen, auf denen elektrische Bauelemente wie Kondensatoren, Widerstände und Gleichrichter befestigt und mit vom Isolierkörper getragenen Wickeln verschaltet sind. Die mit einem Wickel oder einem Paar von Wickeln elektrisch zu verbindenen Bauelemente befinden sich dann in unmittelbarer Nähe der Wickel, so daß sich kurze Verbindungswege ergeben. Der Isolationsaufwand ist verringert, weil die für die Wickel bemessenen Isolierstrecken ebenfalls für die in gleicher Weise spannungsbeanspruchten Bauelemente genügen.

Die radialen Ansätze können Bestandteile der Isolierkörper oder auch separate Bauteile wie insbesondere Leiterplatten sein. Die elektrischen Bauelemente können konventionell oder als SMD-Elemente ausgeführt sein.

Gemäß einer besonders vorteilhaften Weiterbildung der Erfindung ist vorgesehen, daß ein im Stromkreis einer Röntgenröhre anzuordnender Dämpfungswiderstand in Form von Teilwiderständen auf die Ansätze der einzelnen Isolierkörper verteilt angeordnet ist. Bisher war es üblich, einen einzigen Dämpfungswiderstand vorzusehen, dessen Isolation dann für die gesamte Hochspannung bemessen werden mußte. Es ergaben sich aufwendige und voluminöse Dämpfungswiderstände. Bei der erfindungsgemäßen Lösung wirkt auf die Teilwiderstände nur ein entsprechender Anteil der Hochspannung. Deren Isolation kann schwächer bemessen sein. Wegen der geringen Baugröße lassen sie sich problemlos in an den Isolierkörpern angeordneten Halterungen unterbringen, da die vorhandenen Isolierstrecken gemeinsam genutzt werden können.

Das Material, die Form und die Herstellungsweise der Isolierkörper können frei im Hinblick auf gute Isolationsfestigkeit gewählt werden.

Isolierkörper mit Wickeln können als gleichartige Module einfach zu einer Hochspannungswicklung zusammengesetzt werden, wenn die Isolierkörper Formschlußelemente zur gegenseitigen, insbesondere rastenden Verbindung aufweisen.

Die Erfindung wird anhand der Beschreibung eines in der Zeichnung dargestellten bevorzugten Ausführungsbeispiels näher erläutert.
- Fig. 1: zeigt einen Längsschnitt durch eine auf einen U-Kern aufgebrachte Wicklung eines Hochspannungstransformators für ein Röntgengerät.
- Fig. 1a: zeigt in vergrößertem Maßstab einen Querschnitt durch einen mit Wickeln versehenen Isolierkörper.
- Fig. 2: zeigt einen Querschnitt A-A durch die Anordnung nach Fig. 1.

Ein Schenkel des zweiteiligen ferromagnetischen Kerns 1 trägt die auf einen Spritzgußspulenkörper 2 gewickelte Primärwicklung 3 und die sekundäre Hochspannungswicklung 4, welche eine Mehrzahl von gleich aufgebauten Wickeln 5 umfaßt. Je zwei Wickel 5 bilden mit einem sie tragenden Isolierkörper 6 ein Wicklungsmodul 7. Eine Anzahl von gleich aufgebauten solchen Wicklungsmodulen 7 ist, getrennt durch Zwischenisolierscheiben 8, auf einer isolierenden Traghülse 9 aufgereiht.

An die Isolierkörper 6 sind radial außen Ansätze 10 angeformt, welche eine Ringsegmentkammer 11 bilden, in welcher ein elektrische Schaltelemente 13 aufnehmendes Tragsegment 12 befestigt ist. Die Schaltelemente 13 sind in Fig. 2 nicht eingezeichnet.

Die elektrischen Schaltelemente 13 sind den in Reihe geschalteten Wickeln 5 eines jeden Isolierkörpers 6 zugeordnet. Es handelt sich insbesondere um Dioden zur Gleichrichtung der Wechselspannung der Wickel 5 und um gegebenenfalls erforderliche Glättungskondensatoren. Die Gleichspannungen der Module 7 bilden in Reihenschaltung die sekundäre Gleich-Hochspannung zum Betrieb einer Röntgenröhre.

Zusätzlich sind auf dem Tragsegment 12 auch Dämpfungs-Teilwiderstände angeordnet. Der im Stromkreis einer Röntgenröhre zur Verhinderung zu hoher Anodenströme erforderliche Dämpfungswiderstand ist auf eine der Anzahl der Module 7 entsprechende Anzahl von Teilwiderständen aufgeteilt, deren Isolationen jeweils nur für einen Bruchteil der gesamten Hochspannung bemessen werden müssen. Während bisher Platz vorhanden sein mußte für einen einzigen aufwendig und großvolumig dimensionierten Dämpfungswiderstand, wird bei der erfindungsgemäßen kostengünstigen Ausführung nur noch ein kaum ins Gewicht fallender Einbauraum benötigt. Externe und hochspannungsfeste Schaltverbindungen entfallen.

Fig. 1a zeigt in vergrößertem Maßstab einen Querschnitt durch einen Tragkörper 6 und die darauf angeordneten Wickel 5 im Bereich des Transformatorkernfensters (links in Figur 1).
Der Querschnitt der Tragkörper ist doppel-T-förmig und bildet zwei die Wickel 5 aufnehmende Ringsegmentkammern. Die Wickel 5 sind erfindungsgemäß selbsttragend und orthozyklisch gewickelt. Sie wurden aus Backlackdraht in ein maßgenaues Wickelwerkzeug mit präzise vorgegebener Windungsführung eingewickelt. Die Verbackung kann während des Wickelns, beispielsweise durch Heißluft oder Infrarotstrahlung, oder nach dem Wickeln durch Erwärmung erfolgen. Anschließend wurden die Wickel 5 der Wickelform als formstabile Einheiten entnommen.

Die Wickel sind auf drei schmale Tragnocken 14 des aus thermoplastischem Kunststoff gespritzten Isolierkörpers 6 aufgeschoben und durch Anschmelzen des Materials der Tragnocken (Erhöhung 15) in freiem Abstand zu Wandungen des Isolierkörpers 6 fixiert. Derart ist nahezu die gesamte Oberfläche des Wickels 5 frei für umströmendes, durch Konvektion kühlendes Öl.

## Patentansprüche

1. Hochspannungstransformator, insbesondere für ein Röntgengerät, mit einer Hochspannungswicklung (4), welche mindestens einen von einem Isolierkörper (6) gehaltenen Wickel (5) enthält, wobei der Wickel mit einem geringen Teil seiner Oberfläche am Isolierkörper (6) anliegt und mit ihm verbunden ist, und wobei der überwiegende Teil der Oberfläche des Wickels mit freiem Abstand zu Wandungen des Isolierkörpers (6) angeordnet ist,
dadurch gekennzeichnet, daß der Wickel (5) frei von Haltekörpern und/oder Zwischenisolationselementen selbsttragend und formstabil gewickelt ist.

2. Hochspannungstransformator nach Anspruch 1,
dadurch gekennzeichnet, daß der Wickel (5) orthozyklisch gewickelt ist.

3. Hochspannungstransformator nach Anspruch 1 oder 2,
dadurch gekennzeichnet, daß der Wickel (5) formschlüssig mit dem Isolierkörper (6) verbunden ist.

4. Hochspannungstransformator nach einem der Ansprüche 1 bis 3,
dadurch gekennzeichnet, daß die Windungen des Wickels (5) mit benachbarten Windungen verklebt sind.

5. Hochspannungstransformator nach Anspruch 4,
dadurch gekennzeichnet, daß der Wickel (5) aus Backlackdraht gewickelt ist.

6. Hochspannungstransformator nach einem der Ansprüche 1 bis 5,
dadurch gekennzeichnet, daß die Hochspannungswicklung (4) mehrere Wickel (5) umfaßt, welche von separaten gleichartigen Isolierkörpern (6) gehalten sind.

7. Hochspannungstransformator nach einem der Ansprüche 1 bis 6,
dadurch gekennzeichnet, daß auf einem Isolierkörper (6) zwei Wickel (5) angeordnet sind.

8. Hochspannungstransformator nach Anspruch 7,
dadurch gekennzeichnet, daß die beiden Wickel (5) beidseitig eines Trennflansches (16) des Isolierkörpers (6) angeordnet sind.

9. Hochspannungstransformator nach einem der Ansprüche 1 bis 8,
dadurch gekennzeichnet, daß die Isolierkörper Steckanschlußelemente zur elektrischen Verbindung mit gleichartigen benachbarten Isolierkörpern (6) aufweisen.

10. Hochspannungstransformator nach einem der Ansprüche 1 bis 9,
dadurch gekennzeichnet, daß die Isolierkörper (6) radial außen angeordnete Ansätze (12) aufweisen, auf denen elektrische Bauelemente (13) wie Kondensatoren, Widerstände und Gleichrichter befestigt und mit vom Isolierkörper (6) getragenen Wickeln (5) verschaltet sind.

11. Hochspannungstransformator nach Anspruch 10,
dadurch gekennzeichnet, daß ein im Stromkreis einer Röntgenröhre anzuordnender Dämpfungswiderstand in Form von Teilwiderständen auf die Ansätze (10) der einzelnen Isolierkörper (6) verteilt angeordnet ist.

12. Hochspannungstransformator nach einem der Ansprüche 1 bis 11,
dadurch gekennzeichnet, daß die Isolierkörper (6) Spritzgußformteile sind.

13. Hochspannungstransformator nach einem der Ansprüche 1 bis 12,
dadurch gekennzeichnet, daß die Isolierkörper (6) Formschlußelemente zur gegenseitigen, insbesondere rastenden Verbindung aufweisen.

## Claims

1. A high-voltage transformer, particularly for an X-ray apparatus, comprising a high-voltage winding (4) which comprises at least one coil (5) which is supported by an insulating member (6), a small part of the surface of the coil contacting the insulating member (6) and being connected thereto, the major part of the surface of the coil being arranged so as to be clear from walls of the insulating member (6) characterized in that the coil (5) is wound so as to be self-supporting and have a stable shape without requiring the use of supporting members and/or intermediate insulating elements.

2. A high-voltage transformer as claimed in Claim 1, characterized in that the coil (5) is orthocyclically wound.

3. A high-voltage transformer as claimed in Claim 1 or 2, characterized in that the coil (5) is form-locked to the insulating member (6).

4. A high-voltage transformer as claimed in any one of the Claims 1 to 3, characterized in that the turns of the coil (5) are bonded to neighbouring turns.

5. A high-voltage transformer as claimed in Claim 4, characterized in that the coil (5) is wound using baking enamelled wire.

6. A high-voltage transformer as claimed in any one of the Claims 1 to 5, characterized in that the high-voltage winding (4) comprises a plurality of coils (5) which are supported by separate, similar insulating members (6).

7. A high-voltage transformer as claimed in any one of the Claims 1 to 6, characterized in that two coils (5) are provided on one insulating member (6).

8. A high-voltage transformer as claimed in Claim 7, characterized in that the two coils (5) are situated one to each side of a separating flange (16) of the insulating member (6).

9. A high-voltage transformer as claimed in any one of the Claims 1 to 8, characterized in that the insulating members comprise connector elements for electrical connection to similar, neighbouring insulating members (6).

10. A high-voltage transformer as claimed in any one of the Claims 1 to 9, characterized in that the insulating members (6) comprise radially extending, external projections (12) on which electrical components (13) such as capacitors, resistors and rectifiers, are mounted and wired to coils (5) supported by the insulating member (6).

11. A high-voltage transformer as claimed in Claim 10, characterized in that a damping resistor which is to be included in the circuit of an X-ray tube is distributed in the form of sub-resistors which are mounted on the projections (10) of the individual insulating members (6).

12. A high-voltage transformer as claimed in any one of the Claims 1 to 11, characterized in that the insulating members (6) are injection-moulded components.

13. A high-voltage transformer as claimed in any one of the Claims 1 to 12, characterized in that the insulating members (6) comprise form-locking elements for interconnection, notably a latching connection.

## Revendications

1. Transformateur à haute tension, notamment pour un appareil radiographique, présentant un enroulement à haute tension (4), qui contient au moins un enroulement partiel (5) maintenu par un corps isolant (6), l'enroulement partiel s'appliquant par une petite partie de sa surface contre le corps isolant (6) et étant relié à ce dernier, et la partie principale de la surface de l'enroulement partiel étant disposée de façon libre par rapport aux parois du corps isolant (6), caractérisé en ce que l'enroulement partiel (5) est enroulé de façon autoporteuse, indéformable et libre par rapport à des corps de maintien et/ou d'éléments d'isolement intermédiaires.

2. Transformateur à haute tension selon la revendication 1, caractérisé en ce que l'enroulement partiel (5) est enroulé de façon orthocyclique.

3. Transformateur à haute tension selon la revendication 1 ou 2, caractérisé en ce que l'enroulement partiel (5) est relié par fermeture géométrique au corps isolant (6).

4. Transformateur à haute tension selon l'une des revendications 1 à 3, caractérisé en ce que les spires de l'enroulement partiel (5) sont collées aux spires voisines.

5. Transformateur à haute tension selon la revendication 4, caractérisé en ce que l'enroulement partiel (5) est enroulé en fil de vernis collant.

6. Transformateur à haute tension selon l'une des revendications 1 à 5, caractérisé en ce que l'enroulement à haute tension (4) comprend plusieurs enroulements partiels (5) qui sont maintenus par des corps isolants similaires séparés (6).

7. Transformateur à haute tension selon l'une des revendications 1 à 6, caractérisé en ce que sur un corps isolant (6) sont disposés deux enroulements partiels (5).

8. Transformateur à haute tension selon la revendication 7, caractérisé en ce que les deux enroulements partiels (5) sont disposés des deux côtés d'un flasque de séparation (16) du corps isolant (6).

9. Transformateur à haute tension selon l'une des revendications 1 à 8, caractérisé en ce que les corps isolants présentent des éléments de prise de courant embrochables pour la connexion électrique aux corps isolants voisins similaires (6).

10. Transformateur à haute tension selon l'une des revendications 1 à 9, caractérisé en ce que les corps isolants présentent des saillies (12), qui sont disposées de façon radiale vers l'extérieur et sur lesquelles sont fixés des composants électriques (13), tels que des condensateurs, résistances et redresseurs qui sont reliés des enroulements partiels (5) supportés par des corps isolants (6).

11. Transformateur à haute tension selon la revendication 10, caractérise en ce qu'une résistance d'amortissement sous forme de résistances partielles disposée dans le circuit d'un tube à rayons X est disposée de façon répartie sur les saillies (10) des corps isolants séparés (6).

12. Transformateur à haute tension selon l'une des revendications 1 à 11, caractérisé en ce que les corps isolants (6) sont des pièces moulées par injection.

13. Transformateur à haute tension selon l'une des revendications 1 à 12, caractérisé en ce que les corps isolants (6) présentent des éléments de fermeture géométriques pour le raccordement mutuel, notamment des éléments à verrouillage.
